# EUROPÄISCHE PATENTSCHRIFT

(11) **EP 0 620 296 B1**
(45) Veröffentlichungstag und Bekanntmachung des Hinweises auf die Patenterteilung: **09.06.1999**
(21) Anmeldenummer: 94810198.5
(22) Anmeldetag: 05.04.1994
(51) Int. Cl.: D01G 15/24, D01G 15/28, D01G 15/30

(54) **Gleitführung für Wanderdeckelkarde**
Sliding guide for a carding machine with moving flats
Glissière de guidage pour carde à chapeaux mobiles

(30) Priorität: 16.04.1993 CH 115093; 16.04.1993 CH 115693
(43) Veröffentlichungstag der Anmeldung: 19.10.1994
(73) Patentinhaber: MASCHINENFABRIK RIETER AG, CH-8406 Winterthur (CH)
(72) Erfinder: Demuth, Robert, CH-8309 Nürensdorf (CH); Faas, Jürg, CH-8474 Dinhard (CH); Naef, Beat, CH-8645 Jona (CH); Netzhammer, Peter, CH-7895 Klettgau-Erzingen (CH)

(56) Entgegenhaltungen:
- WO-A-93/07314
- FR-A- 2 674 262
- GB-A- 344 220
- DATABASE WPI Week 8944, Derwent Publications Ltd., London, GB; AN 89-320741 & JP-A-1 239 119 (KURABO IND KK) 25. September 1989

## Beschreibung

Diese Erfindung bezieht sich auf die Gleifführung, die in der Wanderdeckelkarde zur Führung der Deckelstäbe in ihren Arbeitsstellungen vorgesehen ist.

### Stand der Technik

Der nächstliegende Stand der Technik ist in DE-A-3907396 (US4955111) und DE-A-4108921 festgehalten worden. Gemäss diesen Vorschlägen wird jede Gleifführung durch ein auf den Flexibelbogen vorgesehenes Kunststoffelement gebildet.

Die Deckelstäbe üben Reibkräfte auf ein längliches Kunststoffelement aus. Diese Reibkräfte wirken sich einerseits im Verschleiss des Kunststoffelementes, andererseits in der Zugkraft im Kunststoffelement aus.

Das Verschleissproblem kann durch Ablagern von Schmutz auf der Gleiffläche verschlimmert werden.

Die Erfindung sieht eine Wanderdeckelkarde vor, die zwei Flexibelbögen zur Führung der Enden der Deckelstäbe in ihren Arbeitstellungen aufweist, wobei jeder Flexibelbogen mit einem Kunststoffelement zur Bildung einer Gleiffläche versehen ist, dadurch gekennzeichnet, dass jedes Kunststoffelement in Teilstücke umfaßt, die zusammen die Gleitführung für die Deckelstäbe bilden. Die Anordnung kann derart getroffen werden, dass ein Deckelstab gleichzeitig mehrere dieser Teilstücke beim Gleiten über den Bogen berührt.

Die Teilstücke können einzeln am Bogen befestigt werden. Gruppen von Teilstücken könnten aber an einem gemeinsamen Träger gebildet bzw. befestigt werden, wobei der Träger selbst dann am Bogen befestigt werden muss.

Das Anlegen der Deckelstäbe am Bogen muss ohne Zerstörung der Teilstücke im Einlaufbereich erfolgen. Dies kann zum Beispiel dadurch erfolgen, dass ein Einlaufelement vorgesehen ist, welches sich am Bogen anschliesst. Die Führung der Deckelstäbe kann aber derart genau sein, dass die gewünschte Wirkung sowohl ohne spezielle Ausbildung der Deckelstäbe als auch ohne ein zusätzliches Führungselement erreicht wird. Die Teilstücke im Einlaufbereich können aber speziell ausgewählt werden, um die beim Anlegen erzeugten Kräfte zu widerstehen.

Ausführungen der Erfindung werden nun anhand der Figuren als Beispiele näher erläutert:

Es zeigt (jeweils schematisch):
- Fig. 1: eine Ansicht einer Wanderdeckelkarde, die beispielsweise nach DE-A-3835776 ausgebildet, ist,
- Fig. 2: einen Plan der gleichen Karde, ohne den Wanderdeckelsatz,
- Fig. 3: ein Detail des Wanderdeckelsatzes dieser Karde,
- Fig. 4: der Flexibelbogen der Karde mit einem einzigen Deckelstab, der in einem grösseren Massstab gezeichnet ist als der Bogen selbst,
- Fig. 5: ein Perspektivbild einer Variante eines Kunststoffelementes, das aus einzelnen Stücken zusammengesetzt werden kann,
- Fig. 6: die Variante nach Fig. 5 im Plan betrachtet,
- Fig. 7: eine Variante, wonach die Gleiffläche durch mehrere nebeneinander liegende Teilstücke gebildet ist,
- Fig. 8: eine Seitenansicht eines Flexibelbogens mit einer Vielzahl von Teilstücken nach dieser Erfindung,
- Fig. 9: ein Perspektivbild eines Teils des Bogens nach Fig. 8,
- Fig. 10: eine Darstellung der Berührungsflächen der Deckelstäbe mit den Teilstücken in einer Karde nach Fig. 8,
- Fig. 11: eine Darstellung der Verhältnisse an der Einlaufstelle bei einer Fehlstellung eines Deckelstabes in einer Anordnung nach Fig. 8,
- Fig. 12: eine Darstellung der Verhältnisse an der Einlaufstelle bei der Verwendung einer Modifikation der Anordnung nach Fig. 11,
- Fig. 13: einen Plan eines Flexibelbogens mit einer Vielzahl von Teilstücken nach einer weiteren Ausführung dieser Erfindung,
- Fig. 14: eine Seitenansicht eines Teils des Bogens nach Fig. 13,
- Fig. 15: einen Plan einer weiteren Ausführung, und
- Fig. 16: einen Plan einer weiteren Ausführung.

Figur 1 zeigt eine Wanderdeckelkarde nach DE-A-3835776 mit einem Gestell 10, Briseur 16, Tambour 17, Abnehmer 21 und Wanderdeckelsatz 19. Der Wanderdeckelsatz 19 umfasst hundertsechs Deckelstäbe 29, wovon sich einundvierzig in der Arbeitsstellung befinden, zwei endlose Zugmittel 28 (z.B. Ketten oder Zahnriemen), wovon nur ein solches Mittel in Fig. 1 sichtbar ist, und vier Paar Umlenkräder 22,23,24,25, wovon nur ein Rad jedes Paares in Fig. 1 sichtbar ist. Die Räder des Paares 25 sind angetrieben, um die Zugmittel in der Richtung des Pfeils 30 zu bewegen. Die Zugmittel bzw. ihre jeweiligen Räder bilden zwei Bewegungspfade in je einer senkrechten Ebene. Die Bezugszeichen 41 bis 49 deuten auf eine modulare Aufteilung der Mantelfläche des Tambours gemäss DE-A-3835776. Diese Aufteilung ist für die vorliegende Erfindung ohne Bedeutung und wird nicht näher erklärt.

Jeder Deckelstab 29 ist an einem Ende an den einen und am anderen Ende am anderen Zugmittel 28 befestigt und steht rechtwinklig zu beiden. Die Stäbe 29 werden daher im Betrieb den Pfaden entlang bewegt, wenn die Zugmittel 28 durch Drehung der Umlenkräder 25 ihren eigenen Längen entlang bewegt werden. Die Stäbe 29 sind derart am Zugmittel 28 befestigt, dass das Befestigungsmittel (nicht gezeigt) gelockert werden muss, um den Stab vom Zugmittel zu entfernen. Verschiedene solche Befestigungsmittel sind bekannt und werden hier nicht näher erläutert.

Das Maschinengestell 10 umfasst zwei Seitenschilde 32 (Fig.2) (Seitenwände), welche die Lagerachse 31 für den drehbaren Tambour 17 aufnehmen und Trägerpartien 27 (Fig.1) für den Deckelsatz 19 tragen. Die Seitenschilde sind in Fig.2 ohne Einzelheiten dargestellt, werden aber nachfolgend anhand der Fig. 4 näher erläutert.

Das bevorzugte Deckelstabfördersystem entspricht im allgemeinen der Anordnung nach der Fig. 1 der DE-C-1115621, die in Fig. 3 dieser Anmeldung wiedergegeben wird. Die Umlenkrollen 22, 23 (nur Rolle 23 in Fig. 3 gezeigt) ist mit Zähnen 20 gebildet. Die Deckelstäbe 29 sind an ihren beiden Enden an je einem flexiblen Band 28A (z.B. einem Zahnriemen) mittels Klemmvorrichtungen 29A befestigt. Die Klemmvorrichtungen 29A sind als zu den Zahnrädern 22,23 passende Zähne gebildet. Beim Verlassen des Zahnrades 23 an der Einlaufstelle E (Fig. 1) wird ein Deckelstab an eine Gleitführungsfläche 52 (Fig. 3), angelegt, wobei die Riemenstrecke zwischen den Rädern 22,23 gespannt wird, um die Deckelstäbe gegen die Gleitführungsfläche 52 zu drücken. Dieses Deckelstabfördersystem ist nicht zwingend notwendig, wird aber bei den nachfolgenden Erklärungen als Beispiel angenommen. Kleinere Änderungen in den Klemmvorrichtungen werden nachfolgend anhand der Fig. 4 erklärt.

Die Mantelfläche des Tambours 17 ist mit einer Garnitur versehen, die Flächen der Deckelstäbe 29, die aus dem Dekkelsatz 19 nach aussen gerichtet sind, ebenfalls. Ein wesentlicher Teil der Kardierarbeit wird zwischen einem Dekkelstab und dem Tambour geleistet, während der Stab sich von der Einlaufstelle E (Fig. 1) bis zu einer Auslaufstelle A bewegt, wobei diese Bewegung in der gleichen Richtung wie die Drehung des Tambours (gleichläufig) oder (wie in Fig. 1 gezeigt) der Tambourbewegung entgegengesetzt (gegenläufig) stattfinden kann.

Während der Bewegung zwischen der Einlauf- und der Auslaufstelle muss der Deckelstab (bzw. seine Garnitur) einen genauen Abstand dem Tambour gegenüber einhalten. Dieser Abstand wird nicht durch den Deckelsatz 19 selbst bestimmt, sondern durch die vorerwähnten Gleitführungen 52, die an den nach oben gerichteten Flächen der Seitenwände 32 vorgesehen sind. Jede Gleitführung kann genau gegenüber der Drehachse des Tambours gebildet (und sogar eingestellt) werden, wie nun anhand der Fig. 4 erklärt wird.

In der Praxis ist jede Gleitführung an einem jeweiligen Flexibelbogen 34 gebildet. Der Bogen 34 hat Ansätze 35, die mittels einstellbarer Befestigungen (nicht gezeigt) am jeweiligen Seitenschild 32 montiert ist. Durch Einstellung der Befestigungen kann der Flexibelbogen 34 mehr oder weniger gegenüber der Drehachse des Tambours 17 gekrümmt werden, um die Gestaltung der Gleitführung gegenüber dem Tambour zu beeinflussen. Gemäss dem vorerwähnten Stand der Technik wird jeder Flexibelbogen mit einem Kunststoffelement versehen, welches die eigentliche Gleitführung bildet. In Fig 1 wird dieses Kunststoffelement durch eine Befestigung 54 mit dem Flexibelbogen verbunden.

Jeder Deckelstab 29 ist an jedem Ende mit einem "Deckelkopf" versehen, der sowohl einen Gleiter 29B als auch die vorerwähnte Klemmvorrichtung 29A umfasst. Der Gleiter 29B ist mit dem Arbeitskörper des Stabes 29 aus einem Stück gebildet, während die Klemmvorrichtung 29A einen ersten, mit dem Gleiter aus einem Stück gebildeten, Teil und einen zweiten entfernbaren Klemmteil umfasst. Der Klemmteil ist durch eine Schraube 27 (Fig.4) an dem ersten Teil befestigt, wobei der Riemen 28A zwischen dem ersten und dem zweiten Teil geklemmt wird.

Die Gleiter 29B der Deckelstäbe 29 in ihren Arbeitsstellungen sitzen satt auf dem Kunststoffelement 50, so dass der Abstand zwischen der Deckelgarnitur und der Tambourgarnitur von der Stellung des Kunststoffelementes 50 gegenüber dem Flexibelbogen 34 bestimmt wird. Die Deckelstäbe 29 üben daher Zugkräfte auf das Kunststoffelement 50 in der Richtung der Deckelstabbewegung 30 aus. Es ist daher nur dann notwendig, das Kunststoffelement 50 an seinem von der Befestigung 54 entfernten Ende ebenfalls zu befestigen, wenn mit dem Umkehren der Bewegungsrichtung der Deckelstäbe 29 gerechnet werden muss. Vorzugsweise wird keine zweite Befestigung ausserhalb des Arbeitsbereiches G der Deckelstäbe 29 vorgesehen, weil eine solche Zusatzbefestigung allenfalls zu Störungen führen könnte, falls im Betrieb eine Längung des Elementes 50 eintritt.

Die Gleiter 29B sind normalerweise mit je zwei Gleitflächen 56, 58 (Fig.4) versehen, die je ca. 1/3 der Breite des Dekkelstabes ausmachen und daher satt auf der gekrümmten Gleitfläche 52 des Kunstoffelementes 50 sitzen, wenn der Deckelstab 29 gegenüber dem Flexibelbogen 34 seine Arbeitsstellung aufgenommen hat. Die Deckelstabgleitflächen 56,58 sind normalerweise plan rechtwinklig zu den zwei Seitenflächen 60 des Gleiters geschliffen, was je eine Kante K am Übergang zwischen diesen Flächen lässt. Diese Kante K kann an der Einlaufstelle E zu Problemen führen, wie nachfolgend anhand der Fig. 11 erläutert wird.

Die Figuren 5 und 6 zeigen eine erste Variante des Kunststoffelementes nach dieser Erfindung wonach dieses Element aus einer Mehrzahl von Einzelstücken zusammengesetzt wird. Die Figuren zeigen nur ein Beispiel für diese Gestaltung des Kunststoffelementes 100, wonach jedes Teilstück 102 den Flexibelbogen 104 überdeckt, wobei abgewinkelte Seitenteile 106 in Nuten 108 in den Seitenflächen des Flexibelbogens 104 hineingreifen, um das Kunststoffelement am Bogen zu halten. Die Einzelstücke 102 können zusammengeschoben werden und durch Endanschläge (nicht gezeigt) gehalten werden. Es kann aber jedes Stück 102 (z.B. durch Stifte 105, Fig. 6) am Bogen 104 fixiert werden.

Nachdem die Einzelstücke zusammengeschoben worden sind, bilden sie eine kontinuierliche Gleitfläche für die Gleiter der Deckelstäbe. Sie decken auch den oberen Teil des Bogens (oberhalb der Nuten 108) vollständig ab. Um den Uebergang eines Gleiters von einem Einzelstück 102 zum nächsten zu erleichtern, ist jedes Stück vorzugsweise an seinen Enden schräg abgeschnitten und zwar schräg, sowohl gegenüber der Längsrichtung des zusammengesetzten Elementes, als auch gegenüber der Querrichtung (rechtwinklig zur Länge des Kunststoffelementes).

Das Kunststoffelement kann nicht nur in der Längsrichtung in Teilstücke unterteilt werden. Es können z.B. mehrere relativ dünne Streifen nebeneinandergelegt werden, um eine Gleitfläche für die Deckelstäbe zu bilden. Eine mögliche Ausführung ist in der Fig. 7 gezeigt, und diese letztgenannte Figur zeigt auch, dass ein solch relativ dünner Steifen 110 nicht unbedingt gerade ausgestreckt wird, sondern eine schlangenartige Gestaltung aufweisen kann. Zu diesem Zweck kann jeder Steifen 110 in eine jeweils dafür gebildete Nute im Flexibelbogen 112 eingepresst werden. Diese Variante hat den Vorteil einer gewissen Selbstreinigungswirkung, da beim Schaben der Oberfläche durch die Deckelstäbe der Schmutz und andere Partikel vom Kunststoffstreifen auf den tragenden Flexibelbogen geschoben werden.

Die schlangenartige Variante weist auch den Vorteil auf, dass die Reibungskräfte sich nicht mehr als Zugkräfte in den länglichen Kunststoff Steifen auswirken. Die im Kunststoff erzeugten Verformungskräfte werden direkt an die Seitenflächen der die Kunststoff Steifen aufnehmenden Nuten abgegeben. Eine zusätzliche Befestigung ist in diesem Fall überflüssig, wenn die Krümmung des Steifens genügend ausgeprägt ist.

In allen Fällen kann das Kunststoffelement unabhängig vom Flexibelbogen genau hergestellt und auf dem Bogen genau fixiert werden.

Eine weitere Ausführung gemäss dieser Erfindung ist in den Figuren 8 und 9 gezeigt. Der Flexibelbogen 170 ist mit durchgehenden Aussparungen 172 unterhalb der oberen Partie versehen. Die nach oben gerichtete Fläche 174 des Flexibelbogens ist mit "Kunststoffknöpfchen" 176 übersät. Der Durchmesser jedes Knöpfchens 76 ist ca. gleich ¹/₄ bis ¹/₃ der Breite des Bogens 170.

Die Knöpfchen 176 sind je mit einem Stiel 178 (Fig. 9) versehen, der in einem Loch 180 eingepresst ist, das sich zwischen der Fläche 174 und der entsprechenden Aussparung 172 erstreckt. Der Stiel 178 ist derart im Vergleich zum Durchmesser des Loches 180 dimensioniert, dass das Knöpfchen 176 fest am Flexibelbogen gehalten wird.

Die vom Bogen 170 den Deckelstäben 182 (Fig. 10) angebotene Gleitfläche ist nicht mehr kontinuierlich sondern durch die "höchsten" Flächen GF der Knöpfchen 176 gebildet. Die Anordnung der Knöpfchen 176 auf der Fläche 174 (d.h. ihre Streuung bzw. Verteilung) muss derart gewählt werden, dass jeder Deckelstab während seiner ganzen Wanderung von der Einlauf- bis zur Auslaufstelle (E bis A) eine stabile Haltung gegenüber dem Bogen einhalten kann. Die Gleitfläche 184 des Gleiters vom Deckelstab sollte daher auf jedem Flexibelbogen stets mindestens zwei in der Längsrichtung vom Bogen verteilte Knöpfchen 176 berühren. Um abzusichern, dass stets zwei Knöpfchen 176 (auch beim Uebergang von einem Knöpfchen zu einem anderen) berührt werden, sollte die Breite der Gleitfläche 184 des Gleiters mindestens drei Knöpfchen 176 überdecken können (siehe Fig. 10).

Die Gleitfläche 184 des Gleiters vom Deckelstab erstreckt sich in diesem Fall vorzugsweise über die ganze Breite des Deckelstabes (Fig. 10). Sie wird daher nicht (wie in konventionellen Deckelstäben - vergl. Fig. 4) in zwei, in der Bewegungsrichtung verteilten, Gleitflächenteile unterteilt, sondern kann plan zu den Seitenflächen des Deckelstabes geschliffen werden.

Die in Fig. 9 dargestellte Anordnung umfasst zwei Reihen von Knöpfchen 176, wovon die Knöpfchen 176A einer Reihe in der Nähe einer Seite des Flexibelbogens und die Knöpfchen 176B der anderen Reihe in der Nähe der anderen Seite des Flexibelbogens befestigt werden. Diese Anordnung ist aber nur als Beispiel gezeigt worden - es sind durchaus andere Anordnungen denkbar und verwendbar.

Die Gleitflächenpartie GF jedes Knöpfchens 176 wird mit zunehmender Betriebszeit abgenutzt, so dass der Bogen gelegentlich neu "garniert" werden muss. Dazu können die bleibenden Knöpfchenpartien abgeschält (abgeschnitten) werden, wobei die abgeschnittenen Stiele 178 in den Löchern 180 bleiben. Beim Neueinsetzen vom Knöpfchen 176 (Stiele) in diese Löcher, werden die alten Stiele 178 dann herausgeschoben und fallen in die Aussparungen 172, woraus sie problemlos entfernt werden können.

Die Fig. 11 zeigt, dass die Verhältnisse in der Einlaufstelle E heikel sind. In Figur 11 nähert sich ein Deckelstab 182, in der Pfeilrichtung P, dem Flexibelbogen 170 mit seiner Gleitfläche 184 in einer gegenüber den Knöpfchen 176 ungünstigen Winkelstellung. Die vordere Kante K des Deckelstabes wird bald das Knöpfchen 176E berühren und den oberen Teil dieses Knöpfchens abschälen.

Die Fig. 12 zeigt deswegen ein Einlaufelement 186, welches die Winkelstellung des Deckelstabes (wenn notwendig) korrigiert, bevor die Gleitfläche 184 des Deckelstabes die Knöpfchen 176 berühren kann.

Die Anordnung nach den Figuren 8 bis 11 weist Probleme bezüglich Gleichmässigkeit der Führung, Aufwand der Befestigung und Risiko der Beschädigung der einzelnen Teilstücke auf. Es ist aber nicht nötig, so viele einzelne Teilstücke zu verwenden. Die Figuren 13 und 14 zeigen eine Variante, wonach längliche Stücke ("Stangen") 190 auf dem Bogen 192 vorgesehen sind. Die länglichen Stangen 190 sind gegenüber der Länge des Bogens 192 kurz. Um dies teilweise zu kompensieren, müssen sie quer zur Längsrichtung des Bogens angeordnet werden. Sie erstrecken sich vorzugsweise von einer Seite zur anderen Seite des Flexibelbogens, obwohl dies nicht von der Funktion her notwendig ist. Die Winkel W zwischen der Längsrichtung RB des Flexibelbogens 192 und der Längsrichtung RS jeder Stange 190, liegt vorzugsweise zwischen 30° und 60°. Die Anordnung ist auf jeden Fall derart getroffen, dass bevor ein Deckelstab beim Durchlauf zwischen der Einlaufstelle und der Auslaufstelle eine Stange 190 verlässt, er schon mit der in der Bewegungsrichtung benachbarten Stange 190 in Berührung steht.

Die Fig. 14 zeigt, dass die Stangen 190 im Querschnitt "barrenförmig" (trapezförmig) sind, das heisst, sie weisen zwei parallele Flächen und zwei sich konvergierende Flächen auf. Die Stangen 190 sind in Nuten 194 eingesetzt, welche in der oberen Partie vom Flexibelbogen 192 eingefräst worden sind. Die Nuten 194 entsprechen in ihrem Querschnitt den Teilen der Stangen 190, die sie aufnehmen müssen. Das Einsetzen einer Stange 190 in ihre Nute 192 genügt, um die Stange 190 gegenüber dem Bogen 192 zu befestigen.

Das Risiko eines "Unfalles" an der Einlaufstelle E ist deutlich geringer mit Stangen 190 nach Fig. 13 als mit Knöpfchen 176 nach Fig. 11. Die Stangen an der Einlaufstelle können aber speziell ausgebildet werden, (z.B. aus einem härteren Material), um die Auswirkungen des Einlaufens bei einer "Fehlstellung" eines Deckelstabes zu widerstehen. Somit kann mit dieser Variante ein Einlaufelement allenfalls erspart werden.

Die Figuren 15 und 16 sollen bloss weitere Möglichkeiten des gleichen Prinzips darstellen, so dass auf eine ausführliche Beschreibung verzichtet werden kann. In beiden Fällen ist der Flexibelbogen mit 200 angedeutet.

In der Variante nach Fig. 15 sind trapezförmige Kunststoffplatten 202 am Flexibelbogen 200 befestigt, wobei sich die parallelen Seiten der Platten 202 in der Längsrichtung des Bogens 200 erstrecken. Die Platten 202 weisen nur kleinere Abstände a bzw. b voneinander bzw. von den Seiten des Bogens 200 auf.

In der Variante nach Fig. 16 sind kreisrunde Platten 204 auf dem Flexibelbogen befestigt, wobei die Durchmesser D jeder Platte 204 nur knapp kleiner als die Breite des Flexibelbogens 200 ist. Die Abstände A zwischen benachbarten Platten 204 sind derart gewählt, dass die Gleitfläche eines Deckelstabes die Lücke zwischen zwei Platten sicher überbrücken kann, ohne beim Gleiten in diese Lücke zu stürzen.

Die Platten 202 bzw. 204 können am Bogen 200 mittels Befestigungen gehalten werden, die dem in der Fig. 9 dargestellten Prinzip ähneln. Die Platten könnten aber auch durch klipsartige Halterungen befestigt werden, wobei die Arme der Klipsvorrichtungen in geeignete Aussparungen in den Seitenflächen des Bogens eingreifen.

Es wird klar sein, dass es nicht notwendig ist, Entlastungsmittel vorzusehen, welche Zugkräfte von den Kunststoffelementen an den Bogen übertragen. Ein weiterer Vorteil aller Ausführungen dieser Erfindung ist die Selbstreinigungswirkung. Schmutz, der auf die Gleitflächen gerät, wird durch die Deckelstäbe abgeschält und fällt auf den Flexibelbogen, von wo er durch gelegentliches Putzen entfernt werden kann.

In den in Fig. 8 bis 16 dargestellten Ausführungen sind die einzelnen Stücke (176, 190, 202, 204) einzeln am Bogen befestigt. Dies ist nicht erfindungswesentlich. Es könnten Gruppen von solchen Stücken an einem gemeinsamen Träger gebildet bzw. befestigt werden, wobei der Träger selbst dann am Bogen befestigt werden muss.

## Patentansprüche

1. Eine Wanderdeckelkarde mit zwei Flexibelbögen (104; 112; 170; 192;200) zur Führung der Enden der Deckelstäbe (29) in ihren Arbeitsstellungen, wobei jeder Flexibelbogen mit einem Kunststoffelement zur Bildung einer Gleiffläche für die Deckelstäbe versehen ist, dadurch gekennzeichnet, dass jedes Kunststoffelement Teilstücke (100; 110; 176; 190;202;204) umfasst, die zusammen die Gleifführung für die Deckelstäbe (182) bilden.

2. Karde nach Anspruch 1, dadurch gekennzeichnet, dass die Teilstücke (100;110;176;190;202;204) einzeln an den Flexibelbögen befestigt sind.

3. Karde nach Anspruch 2, dadurch gekennzeichnet, dass jedes Teilstück (190) formschlüssig mit einem der Flexibelbögen (192) verbunden ist.

4. Karde nach Anspruch 3, dadurch gekennzeichnet, dass jedes Teilstück (190) über seine ganze Länge mit einem Flexibelbogen (192) verbunden ist.

5. Karde nach Anspruch 1, dadurch gekennzeichnet, dass Teilstücke an einem gemeinsamen Träger gebildet bzw. befestigt sind, wobei der Träger an einem der Flexibelbogen befestigt ist.

6. Karde nach einem der Ansprüche 1 bis 5, dadurch gekennzeichnet, dass die Anordnung derart getroffen ist, dass ein Deckelstab beim Gleiten der Führung entlang gleichzeitig eine Mehrzahl der Teilstücke berührt.

7. Karde nach einem der Ansprüche 1 bis 6, dadurch gekennzeichnet, dass an der Einlaufstelle ein Einlaufelement (186) vorgesehen ist, um die Winkelstellung eines Deckelstabes beim ersten Berühren der Teilstücke zu bestimmen.

8. Karde nach einem der Ansprüche 1 bis 7, dadurch gekennzeichnet, dass jedes Teilstück (190) als eine längliche Stange (190) gebildet ist, die quer zur Längsrichtung (RB) des Flexibelbogens (192) angeordnet ist.

9. Karde nach Anspruch 8, dadurch gekennzeichnet, dass sich jede Stange (190) von einer Seite zur anderen Seite des Flexibelbogens (192) erstreckt.

10. Karde nach einem der Ansprüche 8 und 9, dadurch gekennzeichnet, dass der Winkel (W) zwischen der Längsrichtung (RB) des Flexibelbogens (192) und der Längsrichtung (RS) jeder Stange (190) zwischen 30° und 60° liegt.

11. Karde nach einem der Ansprüche 8 bis 10, dadurch gekennzeichnet, dass jede Stange (190) im Querschnitt trapezförmig ist.

12. Karde nach einem der Ansprüche 1 bis 7, dadurch gekennzeichnet, dass die Teilstücke (202) als Platten gebildet sind, die Abstände (a) voneinander aufweisen.

13. Karde nach einem der Ansprüche 8 bis 12, dadurch gekennzeichnet, dass die Teilstücke (100;110;176;190;202;204) derart angeordnet sind, dass Schmutz, der auf die Gleitflächen der Teilstücke gerät, die Deckelstäbe (29) abgeschält wird.

14. Karde nach Anspruch 13, dadurch gekennzeichnet, dass abgeschälter Schmutz auf den Flexibelbogen fällt.

## Claims

1. A revolving flat card with two flexible bends (104; 112; 170; 192; 200) for guiding the ends of the flat rods (29) in their working positions, with each flexible bend being provided with a plastic element for the purpose of forming a sliding surface for the flat rods, characterized in that each plastic element comprises sections (100; 110; 176; 190; 202; 204) which jointly form the sliding guide for the flat rods (182).

2. A card as claimed in claim 1, characterized in that the sections (100; 110; 176; 190; 202; 204) are fastened individually to the flexible bends.

3. A card as claimed in claim 2, characterized in that each section (190) is connected in a positive-locking manner with one of the flexible bends (192).

4. A card as claimed in claim 3, characterized in that each section (190) is connected over its entire length with a flexible bend (192).

5. A card as claimed in claim 1, characterized in that sections are formed on or fastened to a common carrier, with the carrier being fastened to one of the flexible bends.

6. A card as claimed in one of the claims 1 to 5, characterized in that the arrangement is made such that a flat rod simultaneously touches a plurality of the sections while sliding along the guide.

7. A card as claimed in one of the claims 1 to 6, characterized in that a run-in element (186) is provided at the run-in location in order to determine the angular position of a flat rod during the first contact with the sections.

8. A card as claimed in one of the claims 1 to 7, characterized in that each section (190) is arranged as a longitudinal rod (190) which is arranged transversally to the longitudinal direction (RB) of the flexible bend (192).

9. A card as claimed in claim 8, characterized in that each rod (190) extends from one side to the other side of the flexible bend (192).

10. A card as claimed in one of the claims 8 and 9, characterized in that the angle (W) between the longitudinal direction (RB) of the flexible bend (192) and the longitudinal direction (RS) of each rod (190) is between 30° and 60°.

11. A card as claimed in one of the claims 8 to 10, characterized in that each rod (190) is trapezoid in the cross section.

12. A card as claimed in one of the claims 1 to 7, characterized in that the sections (202) are formed as plates which are provided with distances (a) from one another.

13. A card as claimed in one of the claims 8 to 12, characterized in that the sections (100; 110; 176; 190; 202; 204) are arranged in such a way that the dirt reaching the sliding surfaces of the sections is peeled off by the flat rods (29).

14. A card as claimed in claim 13, characterized in that peeled-off dirt falls onto the flexible bend.

## Revendications

1. Une carde à chapeaux balladeurs avec deux segments flexibles (104;102;170;192;200) servant au guidage des extrémités des barreaux de chapeau (29) dans leurs positions de travail, et où chacun des segments flexibles est pourvu d'un élément en matière synthétique pour la formation d'une surface de glissement pour les barreaux de chapeau,
caractérisée par le fait que
chaque élément en matière synthétique comprend des tronçons (100;110;176;190;202;204) qui forment ensemble le guidage de glissement pour les barreaux de chapeau (182).

2. Carde selon revendication 1,
caractérisée par le fait que
les tronçons (100;110;176;190;202;204) sont fixés individuellement sur les segments flexibles.

3. Carde selon revendication 2,
caractérisée par le fait que
chaque tronçon (190) est relié d'une manière crabotée avec l'un des segments flexibles (192).

4. Carde selon revendication 3,
caractérisée par le fait que
chaque tronçon (190) est relié sur toute sa longueur avec l'un des segments flexibles (192).

5. Carde selon revendication 1,
caractérisée par le fait que
des tronçons sont formés respectivement fixés sur un porteur commun, et où le porteur est fixé sur l'un des segments flexibles.

6. Carde selon une des revendications 1 à 5,
caractérisée par le fait que
la disposition est choisie de telle manière que, pendant le glissement le long du guidage, un barreau de chapeau touche simultanément une pluralité de tronçons.

7. Carde selon une des revendications 1 à 6,
caractérisée par le fait
qu'un élément d'entrée (186) est prévu dans le lieu d'entrée, afin de déterminer la position angulaire d'un barreau de chapeau lors du premier contact avec les tronçons.

8. Carde selon une des revendications 1 à 7,
caractérisée par le fait que
chaque tronçon (190) est formé comme une barre oblongue (190) qui est disposée transversalement à la direction longitudinale (RB) du segment flexible (192).

9. Carde selon revendication 8,
caractérisée par le fait que
chaque barre (190) s'étend depuis un côté jusqu'à l'autre côté du segment flexible (192).

10. Carde selon une des revendications 8 et 9,
caractérisée par le fait que
l'angle (W) compris entre la direction longitudinale (RB) du segment flexible (192) et la direction longitudinale (RS) de chaque barre (190) se situe entre 30° et 60°.

11. Carde selon une des revendications 8 à 10,
caractérisée par le fait que
chaque barre (190) possède une forme trapézoïdale en section.

12. Carde selon une des revendications 1 à 7,
caractérisée par le fait que
les tronçons (202) sont formés comme des plaques qui sont séparées l'une de l'autre par des distances (a).

13. Carde selon une des revendications 8 à 12,
caractérisée par le fait que
les tronçons (100;110;176;190;202;204) sont disposés de telle manière que la saleté qui se dépose sur les surfaces de glissement des tronçons, est raclée par les barreaux de chapeau (29).

14. Carde selon revendication 13,
caractérisée par le fait que
la saleté raclée tombe sur le segment flexible.
